# FASCICULE DE BREVET EUROPEEN

(11) **EP 0 219 443 B1**
(45) Date de publication et mention de la délivrance du brevet: **08.03.1989**
(21) Numéro de dépôt: 86440077.5
(22) Date de dépôt: 12.09.1986
(51) Int. Cl.: B22D 11/06

(54) **Cylindre pour coulee continue entre cylindres, a circulation de fluide de refroidissement**
Giesswalze zum Stranggiessen zwischen Giesswalzen, versehen mit einem Durchfluss einer Kühlflüssigkeit
Roll for twin-roll continuous casting with cooling fluid circulation

(30) Priorité: 17.09.1985 FR 8513776
(43) Date de publication de la demande: 22.04.1987
(73) Titulaire: INSTITUT DE RECHERCHES DE LA SIDERURGIE FRANCAISE (IRSID), F-57210 Maizières-lès-Metz (FR)
(72) Inventeur: Larreco, Michel, F-57070 Metz (FR); Vedda, Louis, F-57070 Metz (FR)
(74) Mandataire: Ventavoli, Roger

(56) Documents cités:
- FR-A- 1 046 908
- FR-A- 2 217 098
- FR-A- 2 314 788
- GB-A- 2 046 386
- US-A- 1 675 274
- SOVIET INVENTIONS ILLUSTRATED, 1966, Derwent Publications LTD; & SU-A-184 398 (BAEV N.M. et al.) 07-09-1966
- PATENTS ABSTRACTS OF JAPAN, vol. 5, no. 65 (M-66)[737], 30 avril 1981; & JP-A-56 17 169 (MITSUBISHI JUKOGYO K.K.) 18-02-1981

## Description

L'invention concerne le refroidissement des cylindres de coulée continue entre cylindres, selon le préambule de la revendication 1.

La coulée continue entre cylindres de métaux, tels que l'acier ou l'aluminium, est connue, et peut être mise en oeuvre de diverses manières selon qu'on pratique une coulée verticale ou horizontale.

Des cylindres refroidis sont connus, par exemple grâce au document FR-A-1 567 196, qui montre une chemise entourant le cylindre et traversée de nombreuses canalisations axiales noyées; US-A-3 038 219 montrant des canaux axiaux de circulation pratiqués sur le corps de cylindre, en dessous de l'enveloppe de cuivre qui l'entoure; FR-A-1 198 006 montrant des canaux circonférentiels logés dans le corps de cylindre et recouverts par une frette de cuivre.

Pour divérses raisons, une circulation axiale de l'eau de refroidissement n'est pas satisfaisante (par exemple pour l'homogénéité dans le sens transversal du produit métallique coulé), et les enseignements des deux premiers documents cités sont d'ailleurs très schématiques et incomplets.

L'enseignement du troisième document n'est guère plus satisfaisant, car la solution présentée nécessite un usinage compliqué et coûteux du corps de cylindre. Par ailleurs, les échanges thermiques ne sont pas optimisés et, de plus, on constate sous la pression de l'eau dans les canaux circonférentiels, une tendance au gonflement et à la déformation de la frette, qui ne peut être palliée que par une augmentation coûteuse de l'épaisseur de cuivre de la frette.

Le but de l'invention est de proposer un cylindre refroidi ne présentant pas les inconvénients précités, d'une construction relativement simple, permettant un refroidissement plus efficace et n'étant pas sujet à des déformations préjudiciables à la qualité du produit coulé.

Pour atteindre ce but, l'invention propose un cylindre comportant un corps cylindrique entouré d'une enveloppe; des canaux parallèles de circulation de fluide de refroidissement disposés circonférentiellement entre le corps et l'enveloppe; des collecteurs d'entrée et de sortie du fluide et des canalisations d'amenée et de retour du fluide traversant le corps et reliant les collecteurs aux canaux de circulation. Ce cylindre se caractérise en ce que les canaux sont constitués par des groupes de rainures ménagées à la surface intérieure de l'enveloppe, s'étendant sur des arcs de circonférences organisant la circulation en secteurs distincts et séparés, montés en parallèle entre eux hydrauliquement, en ce que des gorges axiales sont ménagées entre le corps et l'enveloppe aux deux extrémités de chaque secteur et dans lesquelles débouchent, d'une part dans leur fond, les canalisations d'amenée et de retour du fluide refroidissant, et d'autre part latéralement, les rainures d'un groupe par l'une de leurs extrémités, et en ce que les collecteurs d'entrée et de sortie du fluide de refroidissement sont coaxiaux entre eux et avec le corps cylindrique.

L'usinage des canaux de circulation dans l'enveloppe (en cuivre ou alliage de cuivre) est aisée. Une telle localisation des canaux permet, par ailleurs, d'offrir trois surfaces d'échange thermique avec l'eau de refroidissement. La largeur et l'espacement des canaux sont calculés aisément pour ne pas provoquer d'affaissement ou de gonflement de l'enveloppe. Ces déformations sont d'autant moins à craindre que l'organisation de la circulation circonférentielle en secteurs distincts évite d'atteindre des pressions indésirables (supérieures à 7 bars) qui entraîneraient un décollement du cuivre.

Une répartition en trois secteurs angulaires de 120° chacun est particulièrement avantageuse. Un nombre plus important augmente le nombre de coudes et élève donc les pertes de charge, ce qui oblige à augmenter la pression d'entrée. Un nombre plus réduit augmente la longueur des circuits dans les canaux de circulation et donc aussi les pertes de charge. Le fait que les secteurs sont distincts, donc indépendants les uns des autres, permet une circulation du fluide de refroidissement uniforme sur toute la périphérie du cylindre, par exemple dans le sens opposé à celui de sa rotation. On établiera ainsi une circulation à "contre courant" avec le produit coulé, que l'on sait plus efficace qu'une circulation à "co-courant" sur le plan de l'échange thermique.

La vitesse préférée de circulation d'eau est de l'ordre de 6 m/s.

Une vitesse supérieure n'est pas souhaitable, car elle provoque une augmentation sensible des pertes de charge.

Une vitesse inférieure amène, au lieu d'un transfert de chaleur par convection forcée sans formation de vapeur:
- soit un transfert en ébullition nuclée, cést-à-dire la formation de fines bulles de vapeur à la surface, qui se recondensent dans le liquide environnant. L'accumulation de ces bulles constitue un véritable "bouchon de vapeur" dans le circuit et bloque le passage de l'eau. On sait qu'en lingotière de coulée continue classique, le sens de passage de l'eau de refroidissement est remontant, du bas vers le haut, pour que la vapeur monte naturellement avec l'eau, sans opposition. La circulation de l'eau de refroidissement dans les secteurs séparés des cylindres selon l'invention est organisée pour reproduire cette même condition;
- soit un transfert en ébullition franche, cést-à-dire la formation d'un film de vapeur plus ou moins stable sur la surface à refroidir. Ce film, véritable résistance thermique, s'oppose à l'extraction de la chaleur, la température s'élève et le cuivre peut alors "brûler" en surface au contact de l'acier.

De plus, une circulation rapide limite les dépôts de calcaire ou de sels divers, inévitables malgré l'utilisation d'une eau traitée.

L'alimentation du cylindre de refroidissement en eau se fait au travers d'un joint tournant à double flux, spécialement conçu pour répondre aux spécifications particulières exigées, compte tenu du voisinage du métal en fusion débit d'eau (environ 40 m³/h) sous faible pression et, pour limiter les pertes de charge, à la plus faible vitesse possible (en dehors de la restriction des canaux de circulation où la vitesse est d'environ 6 m/s); faible vitesse de rotation du cylindre (environ 30 trs/mn).

D'autres caractéristiques et avantages de l'invention ressortiront de la description ci-après d'un mode préféré de réalisation. Il sera fait référence aux dessins annexés sur lesquels:
- la figure 1 est une vue en coupe axiale d'un cylindre et de son dispositif d'alimentation en eau de refroidissement;
- la figure 2 est une coupe transversale schématique II - Il du cylindre de la figure 1.

Chaque cylindre de l'invention est composé d'un tambour de refroidissement 1 auquel sont fixés des tourillons 2, 2' tournant dans des paliers 3, 3' à rotule, montés sur un châssis non représenté.

Les tourillons 2, 2' sont fixés grâce à des brides 4, 4' enserrant le tambour 1 et maintenues entre elles par des éléments de fixation, ou tirants, (boulons 5) traversant le tambour 1.

Le tourillon 2 est accouplé d'une manière conventionnelle (e.g. joint de cardan) à des moyens d'entraînement en rotation, non représentés.

Le tourillon 2', connecté par une bride intermédiaire de fixation 8 à un dispositif d'alimentation 9 en eau de refroidissement, est creux pour laisser le passage des collecteurs d'entrée 6 et de sortie 7 coaxiaux au tambour 1.

Le dispositif d'alimentation 9 comporte une conduite fixe 10 d'arrivée d'eau et une conduite fixe 11 de sortie d'eau, piquées radialement sur un carter fixe 12. Une douille cylindrique 13, fixée à la bride 8, est solidaire en rotation du tourillon 2', et tourne dans le carter 12 grâce aux roulements à billes 14.

La douille 13 comporte un alésage central borgne 6' prolongeant le collecteur 6, et une chambre annulaire 7' entourant l'alésage 6', prolongeant le col lecteur annulaire 7.

Des rainures périphériques se faisant face, formées dans la douille 13 et le carter 12, constituent deux chambres annulaires 15 et 16 du dispositif d'alimentation, communiquant respectivement avec les conduites 10 et 11.

Des canaux radiaux 17 font communiquer l'alésage 6' avec la chambre 16 et donc avec la sortie 11.

La chambre annulaire 7' débouche directement dans la chambre 15 et peut donc communiquer avec l'entrée 10.

Des étanchéités adéquates 18 complètent ce joint tournant.

Le tambour 1 se compose d'un corps-support 19 cylindrique en acier, placé dans une enveloppe 20 de cuivre. Deux flasques-couronnes 21, chevauchant latéralement le corps 19 et l'enveloppe 20, sont fixés sur le corps 19 et immobilisent ainsi l'enveloppe 20.

Le corps 19 comporte un alésage central formé de deux parties 22, 23, de diamètre différent. La partie 22, de plus petit diamètre, vient dans le prolongement du collecteur de sortie 6 qui s'avance jusqu'à l'intérieur du tambour et s'appuie contre un épaulement formé entre les deux parties 22, 23. La partie 23, de plus grand diamètre, entoure l'extrémité avancée du collecteur de sortie 6, et forme avec celui-ci et avec l'épaulement précité, une chambre annulaire 24, dans laquelle débouche le collecteur d'entrée 7. La partie 22 et le tourillon 2 délimitent une chambre centrale 25.

Des paires de canalisations radiales d'amenée 27 et de retour 26, rayonnent à partir des chambres d'entrée 24 et de sortie respectivement, et débouchent en fond des gorges 28 et 28', usinées à la périphérie du corps 19, parallèlement à son axe.

Des rainures parallèles 29, de préférence à section rectangulaire pour les raisons de simplicité, et s'étendant en arcs de cercle, sont usinées sur la surface interne de l'enveloppe en cuivre 20 et constituent des canaux qui relient une gorge axiale 28 par laquelle l'eau entre, à la gorge axiale 28' suivante, par laquelle l'eau sort.

Comme cela ressort bien de la figure 2, la circulation d'eau est organisé en trois secteurs indépendants 1. II, III, de 120° chacun, montés en parallèle entre eux hydrauliquement, et comprennant chacun, dans le sens de circulation de l'eau, une canalisation radiale d'amenée 27, issue du collecteur d'entrée 7 et débouchant dans le fond d'une première gorge axiale 28, ladite gorge 28 répartissant l'eau de refroidissement dans les rainures parallèles 29, lesdites rainures 29 qui débouchent latéralement dans une seconde gorge axiale 28', à une distance angulaire de 120° environ de la première, ladite gorge 28' qui collecte l'eau vers la canalisation radiale de retour 26, et ladite canalisation de retour 26 qui alimente le collecteur de sortie 6.

L'eau de refroidissement suit, depuis l'entrée 10 jusqu'à la sortie 11, un trajet indiqué par les flèches. On voit, notamment sur la figure 2, que l'eau circule dans tous les secteurs dans le même sens, trigonométrique ou antitrigonométrique, déterminé de manière que, dans les secteurs en contact avec le métal coulé (les secteurs 1, Il à gauche sur la figure 2), la circulation soit ascendante, c'est-à-dire à l'opposé du sens de déplacement du produit coulé.

Le corps plein 19 est allégé par des cavités 30 (une seule a été représentée sur la figure 2, mais il peut y en avoir plusieurs dans chaque secteur), dont on tire profit en y implantant des appareils de mesures (thermocouples, ...) et/ou des systèmes d'enregistrement de données (notamment de mesure) tels que des mémoires vives, ou bien des récepteurs, etc., destinés à pouvoir mieux suivre le processus de coulée continue entre cylindres.

Pour réduire encore l'inertie, le corps cylindrique 19 peut être constitué d'une simple virole plaquée contre la périphérie intérieure de l'enveloppe 20. Dans ce cas, ce sont les canalisations d'amenée de l'eau aux rainures et de retour qui, réalisées par des conduites apparentes, assurent la rigidité mécanique de l'ensemble, à la manière des rayons d'une roue dont la jante serait formée par la virole et l'enveloppe réunies.

Par ailleurs, comme on l'aura compris, les gorges axiales 28 et 28' ont été prévues notamment pour permettre de limiter les canalisations radiales 26 et 27 à deux par secteur.

De même, les entrées et sortie d'eau par des collecteurs uniques tels que 6 et 7, coaxiaux entre eux et avec le corps cylindrique 19, permettent, au besoin, de modifier le nombre de secteurs sur un cylindre donné, sans trop de difficultés, au moyen d'opérations d'usinage et de montage habituelles.

## Revendications

1. Cylindre pour installation de coulée continue entre cylindres, du type comprenant un corps cylindrique (19) entouré d'une enveloppe (20), des canaux parallèles de circulation de fluide de refroidissement, disposés circonférentiellement entre le corps (19) et l'enveloppe (20), des collecteurs (6; 7) d'entrée et de sortie du fluide, et des canalisations (26,27) d'amenée et de retour du fluide traversant ledit corps et reliant les collecteurs aux canaux; caractérisé en ce que lesdits canaux circonférentiels sont constitués par des groupes de rainures (29) ménagées à la surface intérieure de l'enveloppe (20), s'étendant sur des arcs de circonférences, et organisant la circulation en secteurs (I, II, III) distincts et séparés correspondant à chaque groupe; en ce que lesdits collecteurs (6, 7) sont coaxiaux au corps cylindrique (19); en ce que des gorges axiales (28) sont ménagées entre le corps (19) et l'enveloppe (20) aux deux extrémités dechaque secteur (I, II, III) et dans lesquelles débouchent, d'une part dans leur fond, les canalisations d'amenéeet de retour (26, 27) du fluide refroidissant traversant ledit corps (19) et, d'autre part latéralement, les rainures (29) d'un groupe, par l'une de leurs extrémites.

2. Cylindre selon la revendication 1, caractérisé en ce qu'il est prévu trois secteurs (I, II, III) de circulation, de 120° chacun.

3. Cylindre selon la revendication 1, caractérisé en ce que le corps (19) est en acier et l'enveloppe (20) en cuivre ou en alliage de cuivre.

4. Cylindre selon les revendications 1 ou 3, caractérisé en ce que l'enveloppe (20) est maintenue sur le corps (19) par des flasques-couronnes (21) latéraux.

5. Cylindre selon les revendications 1, 3 ou 4, caractérisé en ce qu'il est pourvu de tourillons (2, 2') fixés latéralement sur le corps (19) par des éléments de serrage (5).

6. Cylindre selon l'une quelconque des revendications 1 à 5, caractérisé en ce qu'il est associé à un dispositif (9) à joint tournant d'alimentation en fluide de refroidissement.

7. Cylindre selon l'une quelconque des revendications 1 à 6, caractérisé en ce que le corps (19) comporte des cavités (30) permettant de loger des appareils de mesure et d'enregistrement.

8. Cylindre selon la revendication 1, caractérisé en ce que lesdites gorges axiales (28) sont usinées à la périphérie du corps (19).

9. Cylindre selon l'une quelconque des revendications précédentes, caractérisé en ce que le corps cylindrique (19) est un corps plein foré radialement pour y ménager les canalisations (26, 27) d'amenée et de retour du fluide de refroidissement.

10. Cylindre selon l'une quelconque des revendications 1 à 8, caractérisé en ce que les canalisations (26 et 27) d'amenée et de retour du fluide de refroidissement, sont des conduites apparentes, le corps cylindrique (19) étant constitué d'une simple virole plaquée intérieurement contre l'enveloppe (20).

## Patentansprüche

1. Gießwalze zum Stranggießen zwischen Gießwalzen, mit einem zylindrischen Körper (19), der von einer Hülle (20) umgeben ist, mit parallelen Kanälen zur Zirkulation eines Kühlfluids, die entlang des Umfangs zwischen dem Körper (19) und der Hülle (20) angeordnet sind, mit Einlaß- und Auslaßsammlern (6, 7) für das Fluid und mit Zufuhr- und Abfuhrleitungen (26, 27) für das Fluid, die den Köper durchsetzen und die Sammler mit den Kanälen verbinden, dadurch gekennzeichnet, daß die Umfangskanäle aus Gruppen von Nuten (29) gebildet sind, die in die Innenfläche der Hülle (20) eingearbeitet sind, wobei sie sich kreisbogenförmig erstrecken und eine Zirkulation in getrennten, einzelnen Bereichen (I, II, 111) ermöglichen, deren jeder einer Gruppe entspricht; daß die Sammler (6, 7) zum zylindrischen Körper (19) koaxial sind; daß axiale Nuten (28) zwischen dem Körper (19) und der Hülle (20) eingearbeitet sind, an beider Enden eines jeden Bereiches (I, II, 111), wobei einerseits in ihren Böden die Zufuhr- und Abfuhrleitungen (26, 27) für das Kühlfluid münden, die den Körper (19) durchsetzen, und andererseits seitlich die Rillen (29) einer Gruppe mittels einer ihrer Enden münden.

2. Gießwalze nach Anspruch 1, dadurch gekennzeichnet, daß drei Zirkulationsbereiche (I, II, 111) von jeweils 120° vorgesehen sind.

3. Gießwalze nach Anspruch 1, dadurch gekennzeichnet, daß der Körper (19) aus Stahl besteht und die Hülle (20) aus Kupfer oder einer Kupferlegierung.

4. Gießwalze nach den Ansprüchen 1 oder 3, dadurch gekennzeichnet, daß die Hülle (20) am Körper (19) durch seitliche Abdeckflansche (21) gehalten ist.

5. Gießwalze nach den Ansprüchen 1, 3 oder 4, dadurch gekennzeichnet, daß Lagerwellen (2, 2') vorgesehen sind, die seitlich am Körper (19) mittels Klemmteilen (5) befestigt sind.

6. Gießwalze nach einem der Ansprüche 1 bis 5, dadurch gekennzeichnet, daß sie mit einer sich drehenden Dichtungsanordnung (9) zur Zufuhr eines Kühlfluids verbunden ist.

7. Gießwalze nach einem der Ansprüche 1 bis 6, dadurch gekennzeichnet, daß der Körper (19) Aussparungen (30) aufweist zur Aufnahme von Meß- und Aufzeichnungsapparaten.

8. Gießwalze nach Anspruch 1, dadurch gekennzeichnet, daß die axialen Nuten (28) am Umfang des Körpers (19) eingearbeitet sind.

9. Gießwalze nach einem der vorhergehenden Ansprüche, dadurch gekennzeichnet, daß der zylindrische Körper (19) ein Massivkörper ist, mit radialen Bohrungen zur Ausbildung der Zufuhr-und Abfuhrleitungen (26, 27) für das Kühlfluid.

10. Gießwalze nach einem der Ansprüche 1 bis 8, dadurch gekennzeichnet, daß die Zufuhr- und Abfuhrleitungen (26, 27) für das Kühlfluid freiliegende Leitungen sind, und daß der zylindrische Körper (19) aus einem einfachen Ring besteht, der innen gegen die Hülle 20 gedrückt ist.

## Claims

1. A roll for an installation for continuous casting between rolls of the type comprising a cylindrical body (19) surrounded by a jacket (20), parallel cooling fluid circulation channels arranged circumferentially between the body (19) and the jacket (20), fluid input and outlet ducts (6, 7) and fluid supply and return ducts (26, 27) which traverse the aforementioned body and link the ducts to the channels; characterised in that said peripheral channels are formed by groups of grooves (29) arranged on the internal surface of the jacket (20) which extend along circumferential arcs and organise the circulation into distinct and separate sections (I, II, III) which correspond to each group; in that the aforementioned ducts (6, 7) are coaxial with the cylindrical body (19); and in that axial recesses (28) are arranged between the body (19) and the jacket (20) at the two ends of each section (I, II, III) and into which recesses open at their base on the one hand, cooling fluid supply and return ducts (26, 27) which cross said body (19) and, laterally on the other hand, grooves (29) of one group, via one of their ends.

2. A roll as claimed in claim 1, characterised in that three circulation sections (I, II, III) are provided each of 120°.

3. A roll as claimed in claim 1, characterised in that the body (19) is made of steel and the jacket (20) is made of copper or a copper alloy.

4. A roll as claimed in claims 1 or 3, characterised in that the jacket (20) is maintained on the body (19) by means of lateral annular flanges (21

5. A roll as claimed in claims 1, 3 or 4, characterised in that hubs (2, 2') are provided which are fixed laterally to the body (19) by clamping elements (5).

6. A roll as claimed in any one of the claims 1 to 5, characterised in that it is linked to a rotating joint device (9) for the supply of cooling fluid.

7. A roll as claimed in any one of the claims 1 to 6, characterised in that the body (19) comprises cavities (30) in which measuring and recording apparatus can be arranged.

8. A roll as claimed in claim 1, characterised in that the aforementioned axial recesses (28) are machined in the periphery of the body (19).

9. A roll as claimed in any one of the preceding claims, charactertised in that the cylindrical body (19) is a solid body radially drilled to provide cooling fluid supply and return ducts (26, 27).

10. A roll as claimed in any one of the claims 1 to 8, characterized in that the cooling fluid supply and return ducts (26 and 27) are visible ducts, the cylindrical body (19) being formed by a simple collar applied to the interior of the jacket (20).
